# DEMANDE DE BREVET EUROPEEN

(11) **EP 0 120 795 A1**
(43) Date de publication de la demande: **03.10.1984**
(21) Numéro de dépôt: 84400639.5
(22) Date de dépôt: 29.03.1984
(51) Int. Cl.: E01F 13/00, E04H 17/18

(54) **Piétements pivotants, et mobilier, notamment éléments de barrière déplaçable, équipé de tels piétements**

(30) Priorité: 29.03.1983 FR 8305133
(71) Demandeur: SOCIETE FRANCAISE SAMIA Société Anonyme:, F-94800 Villejuif (FR)
(72) Inventeur: Golz, Marcel, F-95290 L'Isle Adam (FR)
(74) Mandataire: Gorree, Jean-Michel

(57) **Abrégé**

Le piétement pivotant (4) pour mobilier est agencé pour pouvoir occuper une première position ou position fonctionnelle pour laquelle le piétement est disposée de manière à pouvoir remplir sa fonction et pour laquelle il fait saillie hors du contour général du mobilier, et une seconde position ou position effacée pour laquelle le piétement est disposé de manière à ne procurer qu'un encombrement minimal. Ce piétement comprend un manchon extérieur (11) solidaire du pied (6, 7) et un pivot (5) intérieur audit manchon (11) et solidaire respectivement du mobilier ou du pied (6, 7). Des moyens de guidage et de verrouillage sont prévus sur le manchon et/ou sur le pivot. Ces moyens de guidage comprennent : deux lumières (8), une goupille (14) et des moyens élastiques (17) interposés entre le manchon et le pivot.

## Description

La présente invention concerne des perfectionnements apportés aux piétements pivotants pour mobilier, agencés pour pouvoir occuper une première position ou position fonctionnelle pour laquelle le piétement est disposé de manière à pouvoir remplir sa fonction et pour laquelle il fait saillie hors du contour général du mobilier, et une seconde position ou position effacée pour laquelle le piétement est disposé de manière à ne procurer qu'un encombrement minimal, ce piétement comprenant un manchon extérieur solidaire du pied ou du mobilier et un pivot intérieur audit manchon et solidaire respectivement du mobilier ou du pied, des moyens de guidage et de verrouillage étant prévus sur le manchon et/ou sur le pivot.

Des piétements de ce genre sont appropriés pour équiper du mobilier urbain déplaçable, et en particulier des éléments de barrière déplaçable, de manière que, lorsque le piétement est en position fonctionnelle, ledit mobilier repose de façon stable sur le sol et que, lorsque le.piétement est en position effacée, le mobilier puisse être plus facilement stocké et transporté.

En.particulier, pour ce qui concerne les éléments de barrière déplaçable, la possibilité de mettre les piétements en position effacée autorise le rangement rigoureusement côte à côte de ces éléments de barrière et la formation de blocs rectangulaires d'éléments, ce qui facilite leur rangement dans des locaux ou leur transport en camions ou en conteneurs.

Toutefois, il est nécessaire, pour des questions de sécurité, que les piétements soient bloqués dans chacune des positions fonctionnelle et effacée, et qu'en outre la manoeuvre d'une position à l'autre soit de préférence réservée à des personnes autorisées.

L'invention a donc essentiellement pour but de proposer des moyens de guidage du piétement lors du passage d'une position à l'autre et de verrouillage dans chacune de ces positions, lesdits moyens devant être simples, robustes, faciles à fabriquer et à utiliser, et, de préférence, pouvoir être facilement adaptables à des mobiliers déjà existants.

A ces fins, on prévoit, conformément à l'invention, que les moyens de guidage et de verrouillage comprennent :
- deux lumières en V évidées dans la paroi du manchon ou du pivot et diamétralement symétriques, une première branche du V étant approximativement parallèle à l'axe du pivot ou du manchon ou étant peu inclinée sur cet axe, et la seconde branche du V étant relativement inclinée par rapport audit axe,
- une goupille traversant diamétralement le manchon et le pivot et engagée à travers les deux lumières en V, ces lumières et cette goupille étant agencées et disposées mutuellement de manière que la goupille repose au fond des premières branches lorsque le pied est en position fonctionnelle et qu'elle repose au fond des secondes branches lorsque le pied est en position effacée,
- et des moyens élastiques interposés entre le manchon et le pivot de manière à maintenir élastiquement ladite goupille.au fond des unes ou des autres branches des lumières en V.

Grâce à cet agencement, le piétement se trouve bloqué dans chacune de ses positions fonctionnelle ou effacée en raison du maintien à force de la goupille au fond des branches correspondantes des lumières en V. Le passage de l'une à l'autre position s'effectue très facilement par déplacement axial relatif, accompagné d'une rotation relative, du manchon et du pivot, à l'encontre de l'effort antagoniste exercé par les moyens élastiques, pour amener la goupille à la pointe du V, puis à relâcher alors ces éléments de manière que la goupille soit amenée, sous l'action des moyens élastiques, dans le fond des autres branches des lumières en V.

De préférence, la première branche de chaque lumière en V est inclinée de 5° à 20° par rapport à l'axe et correspond à la position fonctionnelle du piétement, et la seconde branche de chaque lumière est inclinée de 30° à 60° par rapport à l'axe et correspond à la position effacée du piétement. De la sorte, le passage de la position fonctionnelle à la position effacée ne peut s'obtenir que par une manipulation amenant à force la goupille à quitter les premières branches relativement peu inclinées, tandis que le passage de la position effacée à la position fonctionnelle peut s'obtenir plus facilement en repoussant, par exemple du bout du pied, le pied solidaire du pivot ou du manchon du fait que le franchissement des secondes branches relativement plus inclinées est facilement effectué par la goupille.

Dans une réalisation particulière, les lumières en V sont prévues sur la paroi du pivot et le manchon est muni de deux ouvertures diamétralement opposées pour recevoir la goupille.

Avantageusement, les moyens élastiques sont fixés sur la goupille précitée solidaire du manchon.

Il est intéressant qu'une seconde goupille soit supportée diamétralement par le pivot et que les moyens élastiques de rappel soient fixés à cette seconde goupille solidaire du pivot.

Dans un mode de réalisation préféré, les lumières sont disposées avec la pointe du V dirigée vers le haut et les moyens élastiques sont des moyens élastiques de rappel, notamment un ressort en hélice.

Avantageusement, une butée axiale est prévue pour bloquer le manchon et le pivot dans une position mutuelle axiale déterminée, et, de préférence, la butée axiale est portée par le pivot et est agencée pour coopérer avec l'extrémité libre du manchon.

Grâce à ces diverses dispositions, on réalise un piétement de structure simple, ne comportant que très peu de pièces composantes faciles à fabriquer et à assembler, et donc d'un coût relativement faible.

En outre, le maniement de ce piétement reste simple à effectuer pour une personne seule avertie, tandis qu'il est relativement difficile à trouver pour une personne non avertie, en particulier dans le cas où les lumières en V sont évidées dans le pivot intérieur, car alors le manchon extérieur aveugle ne laisse rien voir de la structure interne des moyens de guidage et de verrouillage et de leur mode de fonctionnement.

L'invention sera mieux comprise à la lecture de la description qui suit d'un mode de réalisation préféré, donné uniquement à titre d'exemple illustratif ; dans cette description, on se réfère aux dessins annexés sur lesquels :
- les figures 1 et 2 sont des vues de côté d'une portion d'élément de barrière déplaçable équipé d'un piétement montré respectivement en position effacée et en position fonctionnelle, et
- la figure 3 est une vue en perspective, avec arrachement partiel et à plus grande échelle, d'un piétement utilisable pour équiper l'élément de barrière des figures 1 et 2.

Les figures 1 et 2 (sur lesquelles les mêmes références numériques sont utilisées pour désigner les mêmes éléments) montrent une portion d'élément de barrière équipé d'un piétement pivotant, parce que c'est dans ce cas qu'un tel piétement semble devoir trouver une application préférée, étant entendu bien sûr que d'autres mobiliers, notamment d'autres mobiliers urbains, peuvent recevoir application d'un tel pied pivotant.

L'élément de barrière 1 comporte, d'une façon en soi connue, un cadre tubulaire 2 entre deux grands côtés horizontaux duquel s'étendent des barreaux 3 fixés de toute façon appropriée, par exemple par soudure.

Vers au moins une des extrémités du cadre 2 est prévu un piétement pivotant 4 susceptible d'occuper une position effacée (figure 1) dans laquelle il est situé sensiblement dans le plan du cadre tubulaire 2 et une position fonctionnelle (figure 2) dans laquelle il est situé sensiblement perpendiculairement audit cadre pour que l'élément de barrière repose de façon stable sur le sol.

Le piétement 4 est agencé pour être verrouillé dans chacune des deux positions sus-indiquées.

La figure 3 représente l'agencement conforme à l'invention du piétement 4.

Un pivot tubulaire 5 est fixé (par exemple par soudure) à un élément tubulaire 6 coudé approximativement en U dont les extrémités libres 7 constituent des pieds reposant sur le sol.

A son extrémité libre, le pivot tubulaire 5 est muni de deux lumières 8 en V renversé (autrement dit dont la pointe est dirigée vers l'extrémité libre du pivot tubulaire - vers le haut sur la figure 3). Pour des impératifs de fabrication (dégagement des branches du V à la fraise par exemple), chacune des lumières 8 peut déboucher dans le bord de l'extrémité libre du pivot, comme c'est le cas dans le mode de réalisation représenté à la figure 3.

Pour chaque lumière en V, les fonds des branches sont décalés de 90° l'un par rapport à l'autre, le fond de l'une des branches (branche 9 sur la figure 3) coïncidant sensiblement avec le plan de l'élément tubulaire en U 6 et le fond des autres branches (branches 10 sur la figure 3) coïncidant sensiblement avec le plan perpendiculaire au précédent.

Toutefois, on notera que le V formé par chaque lumière 8 n'est pas symétrique, pour des raisons qui seront exposées plus loin.

Pour chaque lumière 8, la branche 9 est soit parallèle à l'axe du pivot 5, soit de préférence (pour faciliter la manutention) légèrement inclinée sur cet axe ; cette inclinaison est comprise entre 5° et 20° et est déterminée en fonction du diamètre du pivot. A titre d'exemple, pour un diamètre du pivot de 30 mm, l'inclinaison de la branche 9 peut être de l'ordre de 15°.

Par contre, la branche 10 est beaucoup plus inclinée par rapport à l'axe du pivot 5 ; cette inclinaison peut être comprise entre 30° et 60°. Dans l'exemple typique considéré ci-dessus, l'inclinaison de la branche 10 est d'environ 36°.

Par ailleurs, un manchon tubulaire 11, ayant un diamètre supérieur à celui du pivot 5, est emboîté à glissement sur le pivot 5, une butée annulaire 12 portée par le pivot 5 limitant l'enfoncement du manchon. Le manchon 11 est muni de deux ouvertures diamétrales 13 disposées axialement de manière telle que, lorsque le manchon est enfoncé sur le pivot jusqu'à la butée 12, une goupille 14 logée dans les ouvertures 13 traverse les deux branches 9 ou les deux branches 10 des lumières 8 sensiblement au niveau de leurs fonds.

Une seconde goupille 15 est logée dans deux ouvertures diamétrales 16 du pivot 5, situées par exemple en dessous de la butée annulaire 12.

Enfin, un ressort de traction en hélice 17 est accroché respectivement aux deux goupilles 14 et 15, ce ressort s'étendant sensiblement axialement à l'intérieur du pivot 5.

Le.mode de fonctionnement du piétement conforme à l'invention est le suivant.

Dans la position représentée à la figure 3, la goupille 14 étant maintenue par le ressort 17 au fond des lumières inclinées 10, le pied 6-7 est dans sa position effacée pour laquelle il s'étend sensiblement dans le plan du cadre de l'élément de barrière (position représentée à la figure 1).

Pour faire passer le pied 6-7 dans sa position fonctionnelle, il suffit de faire pivoter le pied 6-7 (dans le sens des aiguilles d'une montre dans la configuration représentée à la figure 3). Compte tenu de l'inclinaison relativement importante des branches 10, la goupille 14 va pouvoir glisser le long du bord des branches 10 des lumières 8, le couple exercé sur le pied 6-7 devant être suffisant pour vaincre, d'une part, les diverses forces de frottement (rotation relative du pivot 5 et du manchon 11, glissement de la goupille sur le bord des branches 10) et, d'autre part, l'effort de rappel élastique exercé par le ressort 17.

Une fois la goupille 14 parvenue à la pointe du V formé par les lumières 8, la goupille 14 est rappelée par le ressort 17 dans le fond des autres branches 9 des lumières 8, en provoquant le rappel axial relatif du pivot 5 et du manchon 11. Le pied 6-7 est alors disposé dans sa position fonctionnelle pour laquelle il s'étend transversalement au cadre de l'élément de barrière (position représentée à la figure 2).

Pour ramener le pied 6-7 de sa position fonctionnelle (figure 2) à sa position effacée (figure 1), un couple exercé sur le pied 6-7 pour le faire tourner en sens inverse des aiguilles d'une montre se révèle inefficace en raison de la pente trop importante des branches 9 qui interdit à la goupille de glisser le long du bord desdites branches 9 (composante de force axiale trop faible). Il est donc alors nécessaire, en même temps qu'on exerce un couple pour provoquer la rotation relative du pivot 5 et du manchon 11, d'exercer en outre un effort axial pour faire glisser axialement l'un sur l'autre le pivot et le manchon, à l'encontre de l'effort de rappel dû au ressort 17.

Une fois la goupille 14 parvenue à la pointe du V formé par les lumières 8, le ressort 17 rappelle la goupille vers le fond des branches 10 des lumières 8 en V, et donc ramène le manchon 11 en appui contre la butée annulaire 12 du pivot 5.

Bien que les manipulations qui viennent d'être exposées puissent être effectuées matériellement par toute personne, même non autorisée, il est cependant difficile pour une personne non avertie de trouver le fonctionnement du piétement de l'invention, notamment pour le passage de la position fonctionnelle à la position effacée, d'autant plus que, dans le mode de réalisation représenté, la configuration technique du piétement n'est pas apparente (le manchon extérieur 11 étant aveugle).

Comme il va de soi et comme il résulte d'ailleurs déjà de ce qui précède, l'invention ne se limite nullement à ceux de ses modes d'application et de réalisation qui ont été plus spécialement envisagés ; elle en embrasse, au contraire, toutes les variantes.

En particulier, du fait que le fonctionnement du piétement 4 conforme à l'invention repose essentiellement sur des mouvements relatifs (de rotation et axiaux) entre le pivot 5 et le manchon 11, on comprendra que de nombreuses variantes peuvent être retenues sur la base des dispositions ci-dessus exposées.

En outre, un piétement conforme à l'invention peut équiper un mobilier, notamment un mobilier urbain tel qu'un élément de barrière déplaçable, auquel il doit en général être fixé, par exemple par soudure, en un emplacement tel que, lorsque le piétement est en position effacée, il demeure dans les limites d'encombrement du mobilier. En particulier dans le cas de l'élément de barrière représenté à la figure 1, le piétement est à cette fin positionné en arrière du montant vertical du cadre 2 de la barrière. Dans ces conditions, le manchon 11 ne peut plus être une portion de ce montant vertical de cadre, à l'inverse de ce qui était réalisé dans les éléments de barrière antérieurs à pieds fixes.

Il en résulte que le piétement conforme à l'invention doit être fabriqué sous forme d'une entité distincte du cadre 2 sur lequel elle est rapportée par exemple par soudure de l'extrémité supérieure du manchon 11 sur le montant inférieur horizontal du cadre 2.

Par là même, cette entité 4 peut être commercialisée à elle seule, par exemple en vue de l'équipement par l'utilisateur d'éléments de barrière anciens pour y substituer le piétement pivotant au piétement fixe d'origine.

## Revendications

1 - Piétement pivotant (4) pour mobilier (1) agencé pour pouvoir occuper une première position ou position fonctionnelle pour laquelle le piétement est disposé de manière à pouvoir remplir sa fonction et pour laquelle il fait saillie hors du contour général du mobilier, et une seconde position ou position effacée pour laquelle le piétement est disposé de manière à ne procurer qu'un encombrement minimal, ce piétement comprenant un manchon extérieur (11) solidaire du pied (6, 7) ou du mobilier (1) et un pivot (5) intérieur audit manchon (11) et solidaire respectivement du mobilier (1) ou du pied (6, 7), des moyens de guidage et de verrouillage étant prévus sur le manchon et/ ou sur le pivot, caractérisé en ce que les moyens de guidage et de verrouillage comprennent :
- deux lumières (8) en V évidées dans la paroi du manchon ou du pivot et diamétralement symétriques, une première branche (9) du V étant approximativement parallèle à l'axe du pivot ou du manchon ou étant peu inclinée sur cet axe et la seconde branche (10) du V étant relativement inclinée par rapport audit axe,
- une goupille (14) traversant diamétralement le manchon (11) et le pivot (5) et engagée à travers les deux lumières (8) en V, ces lumières et cette goupille étant agencées et disposées mutuellement de manière que la goupille repose au fond des premières branches (9) lorsque le pied est en position fonctionnelle et qu'elle repose au fond des secondes branches (10) lorsque le pied est en position effacée,
- et des moyens élastiques (17) interposés entre le manchon et le pivot de manière à maintenir élastiquement ladite goupille au fond des unes ou des autres branches des lumières en V.

2 - Piétement selon la revendication 1, caractérisé en ce que la première branche (9) de chaque lumière en V est inclinée de 5° à 20° par rapport à l'axe et correspond à la position fonctionnelle du piétement et en ce que la seconde branche (10) de chaque lumière en V est inclinée de 30° à 60° par rapport à l'axe et correspond à la position effacée du piétement.

3 - Piétement selon la revendication 1 ou 2, caractérisé en ce que les lumières (8) en V sont prévues sur la paroi du pivot (5) et en ce que le manchon (11) est muni de deux ouvertures (13) diamétralement opposées pour recevoir la goupille (14).

4 - Piétement selon l'une quelconque des revendications 1 à 3, caractérisé en ce que les moyens élastiques (17) sont fixés sur la goupille (14) précitée solidaire du manchon (11).

5 - Piétement selon l'une quelconque des revendications 1 à 4, caractérisé en ce qu'une seconde goupille (15) est supportée diamétralement par le pivot (5) et en ce que les moyens élastiques de rappel (17) sont fixés à cette seconde goupille solidaire du pivot.

6 - Piétement selon l'une quelconque des revendications 1 à 5, caractérisé en ce que les lumières (8) sont disposées avec la pointe du V dirigée vers le haut et en ce que les moyens élastiques sont des moyens élastiques de rappel, notamment un ressort en hélice.

7 - Piétement selon l'une quelconque des revendications 1 à 6, caractérisé en ce qu'une butée axiale (12) est prévue pour bloquer le manchon et le pivot dans une position mutuelle axiale déterminée.

8 - Piétement selon la revendication 7, caractérisé en ce que la butée axiale (12) est portée par le pivot (5) et est agencée pour coopérer avec l'extrémité libre du manchon (11).

9 - Mobilier, notamment mobilier urbain, équipé d'au moins un piétement pivotant (4) susceptible d'occuper une position fonctionnelle et une position effacée, caractérisé en ce qu'il est équipé d'un piétement selon l'une quelconque des revendications 1 à 8.

10 - Elément de barrière déplaçable, notamment de barrière métallique comportant un cadre tubulaire, destiné à reposer sur le sol en au moins trois points dont deux au moins appartiennent à un même piétement, caractérisé en ce que ce piétement est constitué selon l'une quelconque des revendications 1 à 8, le manchon (11) étant solidarisé, notamment par soudure, au susdit cadre tubulaire (2), notamment au côté horizontal inférieur de ce cadre.
